# FASCICULE DE BREVET EUROPEEN

(11) **EP 4 582 733 B1**
(45) Date de publication et mention de la délivrance du brevet: **20.05.2026**
(21) Numéro de dépôt: 24218575.9
(22) Date de dépôt: 10.12.2024
(51) Int. Cl.: F17C 13/00, F17C 13/04

(54) **INJECTEUR POUR UN RÉSERVOIR DE GAZ, ET RÉSERVOIR ÉQUIPÉ D'UN TEL INJECTEUR**
INJEKTOR FÜR EINEN GASTANK UND TANK MIT EINEM SOLCHEN INJEKTOR
INJECTOR FOR A GAS TANK, AND TANK COMPRISING SUCH AN INJECTOR

(30) Priorité: 08.01.2024 FR 2400140
(43) Date de publication de la demande: 09.07.2025
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: AUGUSTO, Angelo, 78350 JOUY-EN-JOSAS (FR); GONIN, Rémi, 78350 JOUY-EN-JOSAS (FR)
(74) Mandataire: Air Liquide

(56) Documents cités:
- DE-A1- 102014 209 916
- DE-A1- 102016 107 146
- US-A1- 2014 352 817
- US-A1- 2019 170 260
- US-B2- 7 387 663
- US-B2- 8 267 268

## Description

L'invention concerne un injecteur pour un réservoir de gaz. L'invention concerne également un réservoir de gaz équipé d'un tel injecteur.
US2019/170260A1 divulgue un tel injecteur.

Pendant le remplissage de réservoir de gaz, en particulier les réservoirs d'hydrogène gazeux, la vitesse du gaz injecté en sortie de l'injecteur, appelée vitesse d'injection, est responsable de la bonne homogénéisation thermique du gaz dans le réservoir: plus la vitesse d'injection est importante, mieux le gaz injecté viendra mélanger le gaz dans le réservoir ; et donc plus le gaz dans le réservoir sera homogène thermiquement.

Un gaz homogène thermiquement est souhaitable afin d'éviter des points chauds qui risqueraient de détériorer les parois du réservoir. En particulier, pour les réservoirs composites, une température inférieure à 85 °C est imposée par la norme SAE J2601.

Le remplissage du réservoir de gaz s'effectue à un débit massique qui ne doit pas dépasser un certain niveau imposé par les normes. Par exemple, le débit massique maximal est limité à 60g/s pour les réservoirs des véhicules légers. Par ailleurs, le remplissage doit être tel que la température du gaz présent dans le réservoir ne dépasse pas un certain seuil, fixé à 85°C par la norme SAE J2601.

Ainsi, pour un remplissage à débit massique fixé, la vitesse d'injection va décroître proportionnellement avec la croissance de la masse volumique et de la pression du gaz présent dans le réservoir. Avec cette diminution de la vitesse, le gaz n'est plus suffisamment mélangé. Il s'ensuit alors des gradients thermiques ou une stratification thermique dans le réservoir, et un risque d'apparition des points chauds, ayant une température supérieure au seuil fixé par la norme.

Un but de l'invention est de pallier aux inconvénients listés ci-dessus.

A cet effet, selon un premier aspect, l'invention concerne un injecteur pour remplir un réservoir de gaz, l'injecteur comprenant une conduite destinée à raccorder fluidiquement une station de gaz au réservoir à remplir, la conduite s'étendant suivant un axe principal et comprenant un orifice d'entrée destiné à recevoir un flux de gaz provenant de la station et un orifice de sortie destiné à acheminer ledit flux vers le réservoir à remplir.

Selon l'invention, l'injecteur comprend un organe mobile configuré pour être en déplacement à l'intérieur de la conduite, et par rapport à l'orifice de sortie, entre une première position extrême dans laquelle l'organe mobile confère à l'orifice de sortie une section de passage minimale et une seconde position extrême dans laquelle l'organe mobile confère à l'orifice de sortie une section de passage maximale.

Ainsi, en introduisant un organe mobile par rapport à l'orifice de sortie, l'invention permet de modifier la section de passage vers cet orifice de sortie. Cela permet de maintenir la vitesse d'injection du gaz dans le réservoir à un niveau suffisant lorsque la densité du gaz augmente dans le réservoir. Un niveau suffisant de vitesse est propice à un mélange de gaz dans le réservoir, et contribue à limiter de ce fait le risque d'apparition de points chauds.

D'autres modes de réalisation de l'invention comprennent les caractéristiques ci-dessous :
- l'organe mobile comprend une paroi déflectrice disposée en regard de l'orifice d'entrée et formant avec l'axe principal de la conduite un angle aigu;
- l'organe mobile comprend un coulisseau qui s'étend suivant l'axe principal de la conduite;
- le coulisseau est configuré pour être mû en translation dans la conduite suivant l'axe principal de la conduite;
- le coulisseau comprend une tête pourvue d'un canal;
- le canal comprend une surface interne formant au moins une partie de la paroi déflectrice;
- l'angle entre la paroi déflectrice disposée en regard de l'orifice d'entrée et l'axe principal de la conduite est compris entre 5 et 50°;
- l'orifice d'entrée débouche dans la conduite parallèlement à l'axe principal de la conduite;
- l'orifice de sortie débouche dans la conduite transversalement à l'axe principal, par exemple suivant un direction formant avec l'axe principal un angle compris entre 5 et 50°;
- le canal formé au niveau du coulisseau est configuré pour s'aligner au moins en partie avec l'orifice de sortie de la conduite de sorte à permettre un écoulement du gaz depuis la station de remplissage vers le réservoir à remplir;
- l'injecteur comprend un support de montage du coulisseau dans la conduite;
- le support est configuré pour être fixé à une extrémité de la conduite, située à l'opposé de l'orifice d'entrée;
- l'injecteur comprend un élément de rappel du coulisseau vers sa première position;
- l'injecteur comprend un organe d'alignement entre le canal formé sur le coulisseau et l'orifice de sortie de la conduite;
- l'organe d'alignement est positionné autour du support et en butée contre une extrémité de la conduite;
- la conduite comprend au moins une ouverture d'évent située en aval de l'orifice de sortie;
- la conduite est pourvue d'une butée destinée à limiter la course du coulisseau vers l'orifice d'entrée de la conduite dans sa première position;
- la butée est située à un seuil de l'orifice d'entrée de la conduite;
- l'organe mobile comprend une languette disposée à l'intérieur de la conduite, de manière oblique par rapport à l'axe principal;
- la languette est configurée pour être mue en flexion autour d'un axe perpendiculaire à l'axe principal de la conduite;
- la languette présente un premier bord fixé à une paroi interne de la conduite et un bord libre qui débouche dans l'orifice de sortie;
- le bord libre de la languette est configuré pour être mû par rapport à l'orifice de sortie, en translation suivant une direction perpendiculaire à l'axe principal, et/ou en rotation autour de l'axe de flexion de la languette;
- l'orifice d'entrée et l'orifice de sortie présentent chacun la forme d'un passage ayant un axe qui est confondu avec l'axe principal de la conduite.

Selon un deuxième aspect, l'invention concerne un réservoir comprenant un injecteur selon l'un quelconque des modes de réalisation décrits ci-dessus.

D'autres particularités et avantages apparaîtront à la lecture de la description ci-après, faite en référence aux figures suivantes dans lesquelles :
[Fig. 1] est une vue schématique illustrant un exemple de réservoir équipé d'un injecteur selon l'invention.
[Fig. 2] est une vue de coupe schématique illustrant l'injecteur selon un premier mode de réalisation de l'invention.
[Fig. 3] est une vue de coupe schématique illustrant l'injecteur selon un deuxième mode de réalisation de l'invention.

Comme illustré à la [Fig. 1], l'invention concerne un réservoir 10 comprenant un injecteur 1. L'injecteur 1 est disposé au niveau d'un col 20 du réservoir 10. En outre, l'injecteur 1 est maintenu en position au niveau du col 20 grâce à un support 30.

En référence aux [Fig. 2] et [Fig. 3], l'injecteur 1 comprend une conduite 2 destinée à raccorder fluidiquement la station 100 au réservoir à remplir 10. En particulier, la conduite 2 s'étend suivant un axe principal X et comprend un orifice d'entrée 21 destiné à recevoir un flux de gaz provenant de la station 100, et un orifice de sortie 22 destiné à acheminer ledit flux vers le réservoir à remplir 10.

Selon l'invention, l'injecteur 1 comprend un organe 3 mobile à l'intérieur de la conduite 2 et configuré pour occuper les positions extrêmes suivantes par rapport à l'orifice de sortie 22 : une première position dans laquelle l'organe 3 mobile confère à l'orifice de sortie 22 une section de passage minimale, et une seconde position dans laquelle l'organe 3 mobile confère à l'orifice de sortie 22 une section de passage maximale. Autrement dit, l'organe mobile 3 permet de modifier (et notamment de réduire) la section de passage vers l'orifice de sortie 22.

De façon avantageuse, l'organe 3 mobile comprend une paroi déflectrice 31 disposée en regard de l'orifice d'entrée 21. La paroi déflectrice 31 forme avec l'axe principal X de la conduite 2 un angle α compris entre 5 et 50°. La paroi déflectrice 31 de l'organe mobile 3 permet de dévier la trajectoire de l'écoulement du gaz provenant de l'orifice d'entrée 21.

La diminution de la section de passage vers l'orifice de sortie 21 en combinaison avec la déviation de la trajectoire du flux de gaz permet de maintenir à un niveau suffisant et/ou d'augmenter la vitesse d'injection du gaz au niveau de l'orifice de sortie 22 de l'injecteur. Grâce au contrôle de la vitesse d'injection, le flux de gaz injecté dans le réservoir à remplir 10 assure un mélange du gaz présent dans ledit réservoir, empêchant ainsi la formation de points chauds dans ledit réservoir.

Dans un premier mode de réalisation illustré à la [Fig. 2], l'organe 3 comprend un coulisseau 3A qui s'étend suivant l'axe principal X de la conduite 2. Le coulisseau 3A est configuré pour être mû en translation dans la conduite 2 suivant l'axe principal X de la conduite 2.

Suivant ce premier mode de réalisation, le coulisseau 3A comprend une tête 32 qui est pourvue d'un canal 33 formant avec l'axe principal X de la conduite 2 un angle α compris entre 5 et 50°. Le coulisseau 3A comprend également un guide 34 qui est relié à la tête 32. En particulier, la tête 32 présente un diamètre proche d'un diamètre intérieur de la conduite 2. Le guide 34 se présente sous la forme d'un prisme de section hexagonale, carrée ou rectangulaire.

Par ailleurs, l'orifice d'entrée 21 de la conduite 2 présente un axe qui est confondu avec l'axe principal X de la conduite 2. L'orifice de sortie 22 de la conduite 2 présente un axe Y1 qui forme avec l'axe principal X de la conduite un angle β compris entre 5 et 50°.

Ainsi, le passage 33 formé au niveau du coulisseau 3A est configuré pour s'aligner avec l'orifice de sortie 22 de la conduite 2 afin d'assurer un écoulement du gaz depuis la station 100 vers le réservoir à remplir 10. Le passage 33 formé au niveau du coulisseau 3A comprend une paroi interne qui forme la paroi déflectrice 31.

De façon avantageuse, l'injecteur 1 comprend un support 4 permettant un montage du coulisseau 3A dans la conduite 2. En particulier, le support 4 est fixé à une extrémité 24 de la conduite 2, à l'opposé de l'orifice d'entrée 21 de la conduite 2. En outre, le support 4 comprend un passage 41 configuré pour recevoir le guide 34. Le passage 41 présente une géométrie complémentaire de celle du guide 34, c'est-à-dire une section de forme hexagonale, carrée ou rectangulaire.

Ainsi, le support 4 empêche toute rotation du coulisseau 3A par rapport à la conduite 2.

Dans l'exemple illustré, le support 4 comprend un cylindre fileté qui coopère par vissage avec la conduite 2. En variante, d'autres modes de fixation peuvent être envisagés entre le support 4 et la conduite 2.

De façon avantageuse, l'injecteur 1 comprend un élément 5 de rappel élastique reliant le coulisseau 3A au support 4.

Dans l'exemple illustré, l'élément 5 de rappel est un ressort qui est disposé autour du guide 34 du coulisseau 3A, entre la tête 32 du coulisseau 3A et le support 4. Plus spécifiquement, le ressort 5 présente une première spire fixée à la tête 32 du coulisseau 3A et une deuxième spire fixée au support 4.

De façon avantageuse, l'injecteur 1 comprend un organe d'alignement 6 permettant d'aligner le canal 33 formé sur le coulisseau 3A et l'orifice de sortie 22 de la conduite 2. L'organe d'alignement 6 est positionné autour du support 4 et en butée contre l'extrémité 24 de la conduite 2. L'organe d'alignement 6 permet de la sorte de bloquer la position du support 4 par rapport à la conduite 2.

Dans l'exemple illustré, l'organe d'alignement 6 est un écrou de section hexagonale, carrée ou rectangulaire.

En position nominale, la tête 32 du coulisseau 3A est plaquée contre une butée 24 de la conduite 2. Le canal 33 formé au niveau de la tête 32 du coulisseau 3A est décalé par rapport à l'orifice de sortie 22 suivant la direction principale X de la conduite, laissant une section de passage minimale vers l'orifice de sortie 22.

Lorsque le gaz est admis dans l'injecteur 1, sa pression entraîne le coulisseau 3A vers le support 4, permettant ainsi de dégager complètement l'orifice de sortie 22. Dans le réservoir à remplir 10, la densité du gaz est faible et la différence de pression par rapport au flux de gaz injecté est relativement élevée. Le gaz coule à vitesse suffisante de l'injecteur vers le réservoir 10.

Puis à mesure que l'injection se poursuit, la densité du gaz dans le réservoir 10 augmente pour un même débit massique délivré par l'injecteur 1. Ainsi, l'apport volumétrique diminue, de même que la différence de pression par rapport au flux de gaz injecté.

Le coulisseau 3A est alors entraîné dans un mouvement inverse depuis le support 4 vers la butée 24 de la conduite. Le retour du coulisseau 3A à sa position nominale réduit la section de passage de l'orifice de sortie 22 et permet de maintenir la vitesse d'injection du gaz injecté dans le réservoir 10.

Le retour du coulisseau 3A à sa position nominale est rendue possible grâce à l'élément de rappel 5.

Il convient de noter que dans ce mode de réalisation, la conduite 2 comprend au moins une ouverture d'évent 23 située en aval de l'orifice de sortie 22 et en amont du support 4.

L'ouverture d'évent 23 sert à éviter de piéger le gaz situé entre le coulisseau 3A et le support 4. En outre, l'ouverture d'évent 23 permet de laisser passer le gaz entre la conduite 2 et l'intérieur du réservoir 10, afin d'équilibrer les pressions. Ainsi, grâce à la présence de l'ouverture d'évent 23, le coulisseau 3A peut se déplacer librement dans la conduite 2.

Dans un autre mode de réalisation illustré à la [Fig. 3], l'organe mobile 3 comprend une languette déformable 3B qui est fixée de manière oblique à l'intérieur de la conduite 2.

La languette 3B présente deux faces opposées dont une première face 35 disposée en regard de l'orifice d'entrée 21, et une deuxième face 36 disposée en regard de l'orifice de sortie 22. La première face 35 forme la paroi déflectrice 31 de la languette 3B.

En outre, la languette 3B présente un premier bord 37 fixé sur une paroi interne de la conduite (2) et un bord libre 38 qui débouche dans l'orifice de sortie 22. Le bord libre 38 de la languette 3B est configuré pour se déplacer par rapport à l'orifice de sortie 22 de la conduite 2 selon une translation en aller-retour suivant une direction Y2 perpendiculaire à l'axe principal X de la conduite 2. Ainsi, la translation du bord libre 38 permet de modifier réversiblement la section de passage de l'orifice de sortie 22.

La translation du bord libre 38 dans le sens aller est obtenue à la suite d'une flexion de la languette 3B autour du premier bord 37 et autour d'une direction Z perpendiculaire à l'axe principal X de la conduite 2. La flexion est induite par un effort du gaz traversant l'injecteur. La translation du bord libre 38 dans le sens retour est obtenue par retour élastique de la languette 3B à une configuration nominale (c'est-à-dire une configuration en l'absence de gaz dans l'injecteur 1 ou lorsque l'effort induit par le gaz est relativement faible).

En d'autres termes, la languette 3B est configurée pour être déformée par flexion et passer réversiblement d'une première configuration dans laquelle la languette 3B et la paroi interne de la conduite 2 confèrent à l'orifice de sortie 22 une section de passage minimale, et une deuxième configuration dans laquelle la languette 3B et la paroi interne de la conduite 2 confèrent à l'orifice de sortie 22 une section de passage maximale.

En particulier, dans sa première configuration, la languette 3B forme avec l'axe principal X de la conduite 2 un angle α minimal. Dans sa deuxième configuration, la languette 3B forme avec l'axe principal X de la conduite 2 un angle α maximal.

De façon avantageuse, la conduite 2 est équipée d'un clapet anti-retour 7. Ainsi, durant la vidange du réservoir, un flux de gaz pourra circuler du réservoir 10 vers l'injecteur 1 même si la languette (3B) est trop repoussée vers la conduite 2, obstruant la section de passage minimale sortie 22.

## Revendications

1. Injecteur (1) pour un réservoir de gaz (10), l'injecteur comprenant une conduite (2) destinée à relier fluidiquement une station de remplissage (100) et le réservoir à remplir (10), la conduite (2) s'étendant suivant un axe principal (X) et comprenant un orifice d'entrée (21) destiné à recevoir un flux de gaz sous pression provenant de la station de remplissage (100) et un orifice de sortie (22) destiné à acheminer ledit flux vers le réservoir à remplir (10), l'injecteur (1) comprenant également un organe mobile (3) disposé à l'intérieur de la conduite (2) et configuré pour se déplacer par rapport à l'orifice de sortie (22), entre une première position extrême dans laquelle l'organe mobile (3) confère à l'orifice de sortie (22) une section de passage minimale, et une seconde position extrême dans laquelle l'organe mobile (3) confère à l'orifice de sortie (22) une section de passage maximale, **caractérisé en ce que** l'organe mobile (3) comprend une paroi déflectrice (31) disposée en regard de l'orifice d'entrée (21) et formant avec l'axe principal (X) de la conduite un angle (α) aigu.

2. Injecteur (1) selon la revendication 1, **caractérisé en ce que** l'organe mobile (3) comprend un coulisseau (3A) qui s'étend suivant l'axe principal (X) de la conduite (2), le coulisseau (3A) étant configuré pour être mû en translation dans la conduite (2) suivant l'axe principal (X) de la conduite (2).

3. Injecteur (1) selon la revendication précédente, **caractérisé en ce que** le coulisseau (3A) comprend une tête (32) pourvue d'un canal (33), le canal (33) comprenant une surface interne (31) formant au moins une partie de la paroi déflectrice, l'angle (α) étant compris entre 5 et 50°.

4. Injecteur (1) selon l'une quelconque des revendications précédentes, **caractérisé en ce que** l'orifice d'entrée (21) débouche dans la conduite (2) parallèlement à l'axe principal (X) de la conduite (2), et **en ce que** l'orifice de sortie (22) débouche dans la conduite transversalement à l'axe principal (X), par exemple suivant un direction (Y1) formant avec l'axe principal (X) un angle (β) compris entre 5 et 50°.

5. Injecteur (1) selon les revendications 3 et 4 ensemble, **caractérisé en ce que** le canal (33) formé au niveau du coulisseau (3A) est configuré pour s'aligner au moins en partie avec l'orifice de sortie (22) de la conduite (2) de sorte à permettre un écoulement du gaz depuis la station de remplissage (100) vers le réservoir à remplir (10).

6. Injecteur (1) selon l'une quelconque des revendications 2 à 5, **caractérisé en ce qu'**il comprend un support (4) de montage du coulisseau (3A) dans la conduite (2), le support (4) étant configuré pour être fixé à une extrémité (24) de la conduite (2), située à l'opposé de l'orifice d'entrée (21).

7. Injecteur (1) selon la revendication précédente, **caractérisé en ce qu'**il comprend un élément (5) de rappel du coulisseau (3A) vers sa première position.

8. Injecteur (1) selon l'une quelconque des revendications 6 ou 7, **caractérisé en ce qu'**il comprend un organe d'alignement (6) entre le canal (33) formé sur le coulisseau 3A et l'orifice de sortie 22 de la conduite 2, l'organe d'alignement (6) étant positionné autour du support (4) et en butée contre une extrémité (24) de la conduite (2).

9. Injecteur (1) selon l'une quelconque des revendications précédentes, **caractérisé en ce que** la conduite (2) comprend au moins une ouverture d'évent (23) située en aval de l'orifice de sortie (22).

10. Injecteur (1) selon l'une quelconque des revendications 2 à 9, **caractérisé en ce que** la conduite (2) est pourvue d'une butée (24) destinée à limiter la course du coulisseau (3A) vers l'orifice d'entrée (21) de la conduite (2) dans sa première position, la butée (24) étant située à un seuil de l'orifice d'entrée (21) de la conduite (2).

11. Injecteur (1) selon l'une quelconque des revendications 1 ou 2, **caractérisé en ce que** l'organe mobile (3) comprend une languette (3B) disposée à l'intérieur de la conduite (2), de manière oblique par rapport à l'axe principal (X), la languette (3B) étant configurée pour être mue en flexion autour d'un axe (Z) perpendiculaire à l'axe principal (X) de la conduite (2).

12. Injecteur (1) selon la revendication précédente, **caractérisé en ce que** la languette (3B) présente un premier bord (37) fixé à une paroi interne de la conduite (2) et un bord libre (38) qui débouche dans l'orifice de sortie (22), le bord libre (38) étant configuré pour être mu par rapport à l'orifice de sortie (22) en translation suivant une direction (Y2) perpendiculaire à l'axe principal (X), et/ou en rotation autour de l'axe (Z).

13. Injecteur (1) selon la revendication précédente, **caractérisé en ce que** l'orifice d'entrée (21) et l'orifice de sortie (22) présentent chacun la forme d'un passage ayant un axe qui est confondu avec l'axe principal (X) de la conduite (2).

14. Réservoir (10) comprenant un injecteur (1) selon l'une quelconque des revendications 1 à 13.

## Patentansprüche

1. Ein Injektor (1) für einen Gastank (10), wobei der Injektor eine Leitung (2) umfasst, die dazu bestimmt ist, eine Füllstation (100) und den zu füllenden Tank (10) fluidisch zu verbinden, wobei sich die Leitung (2) entlang einer Hauptachse (X) erstreckt und eine Einlassöffnung (21), die dazu bestimmt ist, einen unter Druck stehenden Gasstrom von der Füllstation (100) aufzunehmen, und eine Auslassöffnung (22), die dazu bestimmt ist, diesen Strom zum zu füllenden Tank (10) zu leiten, umfasst, wobei der Injektor (1) ebenfalls ein bewegliches Organ (3) umfasst, das im Inneren der Leitung (2) angeordnet und so konfiguriert ist, dass es sich in Bezug auf die Auslassöffnung (22) zwischen einer ersten Extremposition, in der das bewegliche Organ (3) der Auslassöffnung (22) einen minimalen Durchgangsquerschnitt verleiht, und einer zweiten Extremposition, in der das bewegliche Organ (3) der Auslassöffnung (22) einen maximalen Durchgangsquerschnitt verleiht, bewegt, **dadurch gekennzeichnet, dass** das bewegliche Organ (3) eine Ablenkwand (31) umfasst, die gegenüber der Einlassöffnung (21) angeordnet ist und mit der Hauptachse (X) der Leitung einen spitzen Winkel (α) bildet.

2. Der Injektor (1) nach Anspruch 1, **dadurch gekennzeichnet, dass** das bewegliche Organ (3) einen Schieber (3A) umfasst, der sich entlang der Hauptachse (X) der Leitung (2) erstreckt, wobei der Schieber (3A) so konfiguriert ist, dass er in der Leitung (2) entlang der Hauptachse (X) der Leitung (2) translatorisch bewegt wird.

3. Der Injektor (1) nach dem vorhergehenden Anspruch, **dadurch gekennzeichnet, dass** der Schieber (3A) einen Kopf (32) umfasst, der mit einem Kanal (33) versehen ist, wobei der Kanal (33) eine Innenfläche (31) umfasst, die mindestens einen Teil der Ablenkwand bildet, wobei der Winkel (α) zwischen 5 und 50° liegt.

4. Der Injektor (1) nach einem der vorhergehenden Ansprüche, **dadurch gekennzeichnet, dass** die Einlassöffnung (21) parallel zur Hauptachse (X) der Leitung (2) in die Leitung (2) mündet, und dass die Auslassöffnung (22) quer zur Hauptachse (X) in die Leitung mündet, zum Beispiel entlang einer Richtung (Y1), die mit der Hauptachse (X) einen Winkel (β) zwischen 5 und 50° bildet.

5. Der Injektor (1) nach den Ansprüchen 3 und 4 zusammen, **dadurch gekennzeichnet, dass** der am Schieber (3A) ausgebildete Kanal (33) so konfiguriert ist, dass er sich mindestens teilweise mit der Auslassöffnung (22) der Leitung (2) ausrichtet, um einen Gasstrom von der Füllstation (100) zum zu füllenden Tank (10) zu ermöglichen.

6. Der Injektor (1) nach einem der Ansprüche 2 bis 5, **dadurch gekennzeichnet, dass** er eine Halterung (4) zur Montage des Schiebers (3A) in der Leitung (2) umfasst, wobei die Halterung (4) so konfiguriert ist, dass sie an einem Ende (24) der Leitung (2) befestigt wird, das der Einlassöffnung (21) gegenüberliegt.

7. Der Injektor (1) nach dem vorhergehenden Anspruch, **dadurch gekennzeichnet, dass** er ein Rückstellelement (5) für den Schieber (3A) in seine erste Position umfasst.

8. Der Injektor (1) nach einem der Ansprüche 6 oder 7, **dadurch gekennzeichnet, dass** er ein Ausrichtungsorgan (6) zwischen dem am Schieber 3A ausgebildeten Kanal (33) und der Auslassöffnung 22 der Leitung 2 umfasst, wobei das Ausrichtungsorgan (6) um die Halterung (4) herum positioniert ist und an einem Ende (24) der Leitung (2) anliegt.

9. Der Injektor (1) nach einem der vorhergehenden Ansprüche, **dadurch gekennzeichnet, dass** die Leitung (2) mindestens eine Entlüftungsöffnung (23) stromabwärts der Auslassöffnung (22) umfasst.

10. Der Injektor (1) nach einem der Ansprüche 2 bis 9, **dadurch gekennzeichnet, dass** die Leitung (2) mit einem Anschlag (24) versehen ist, der dazu bestimmt ist, den Hub des Schiebers (3A) zur Einlassöffnung (21) der Leitung (2) in seiner ersten Position zu begrenzen, wobei sich der Anschlag (24) an einer Schwelle der Einlassöffnung (21) der Leitung (2) befindet.

11. Der Injektor (1) nach einem der Ansprüche 1 oder 2, **dadurch gekennzeichnet, dass** das bewegliche Organ (3) eine Zunge (3B) umfasst, die im Inneren der Leitung (2) schräg zur Hauptachse (X) angeordnet ist, wobei die Zunge (3B) so konfiguriert ist, dass sie durch Biegung um eine Achse (Z) senkrecht zur Hauptachse (X) der Leitung (2) bewegt wird.

12. Der Injektor (1) nach dem vorhergehenden Anspruch, **dadurch gekennzeichnet, dass** die Zunge (3B) einen ersten Rand (37), der an einer Innenwand der Leitung (2) befestigt ist, und einen freien Rand (38), der in die Auslassöffnung (22) mündet, aufweist, wobei der freie Rand (38) so konfiguriert ist, dass er in Bezug auf die Auslassöffnung (22) translatorisch entlang einer Richtung (Y2) senkrecht zur Hauptachse (X) und/oder in Drehung um die Achse (Z) bewegt wird.

13. Der Injektor (1) nach dem vorhergehenden Anspruch, **dadurch gekennzeichnet, dass** die Einlassöffnung (21) und die Auslassöffnung (22) jeweils die Form eines Durchgangs mit einer Achse aufweisen, die mit der Hauptachse (X) der Leitung (2) übereinstimmt.

14. Ein Tank (10), umfassend einen Injektor (1) nach einem der Ansprüche 1 bis 13.

## Claims

1. An injector (1) for a gas tank (10), the injector comprising a conduit (2) intended to fluidly connect a filling station (100) and the tank to be filled (10), the conduit (2) extending along a main axis (X) and comprising an inlet port (21) intended to receive a flow of pressurized gas coming from the filling station (100) and an outlet port (22) intended to convey said flow to the tank to be filled (10), the injector (1) also comprising a mobile member (3) disposed inside the conduit (2) and configured to move relative to the outlet port (22), between a first extreme position in which the mobile member (3) confers on the outlet port (22) a minimum passage cross-section, and a second extreme position in which the mobile member (3) confers on the outlet port (22) a maximum passage cross-section, **characterized in that** the mobile member (3) comprises a deflector wall (31) disposed opposite the inlet port (21) and forming with the main axis (X) of the conduit an acute angle (α).

2. The injector (1) according to claim 1, **characterized in that** the mobile member (3) comprises a slider (3A) which extends along the main axis (X) of the conduit (2), the slider (3A) being configured to be moved in translation in the conduit (2) along the main axis (X) of the conduit (2).

3. The injector (1) according to the preceding claim, **characterized in that** the slider (3A) comprises a head (32) provided with a channel (33), the channel (33) comprising an internal surface (31) forming at least part of the deflector wall, the angle (α) being between 5 and 50°.

4. The injector (1) according to any one of the preceding claims, **characterized in that** the inlet port (21) opens into the conduit (2) parallel to the main axis (X) of the conduit (2), and **in that** the outlet port (22) opens into the conduit transversely to the main axis (X), for example along a direction (Y1) forming with the main axis (X) an angle (β) between 5 and 50°.

5. The injector (1) according to claims 3 and 4 together, **characterized in that** the channel (33) formed at the slider (3A) is configured to align at least partially with the outlet port (22) of the conduit (2) so as to allow a flow of gas from the filling station (100) to the tank to be filled (10).

6. The injector (1) according to any one of claims 2 to 5, **characterized in that** it comprises a support (4) for mounting the slider (3A) in the conduit (2), the support (4) being configured to be fixed to an end (24) of the conduit (2), located opposite the inlet port (21).

7. The injector (1) according to the preceding claim, **characterized in that** it comprises a return element (5) for the slider (3A) towards its first position.

8. The injector (1) according to any one of claims 6 or 7, **characterized in that** it comprises an alignment member (6) between the channel (33) formed on the slider 3A and the outlet port 22 of the conduit 2, the alignment member (6) being positioned around the support (4) and in abutment against an end (24) of the conduit (2).

9. The injector (1) according to any one of the preceding claims, **characterized in that** the conduit (2) comprises at least one vent opening (23) located downstream of the outlet port (22).

10. The injector (1) according to any one of claims 2 to 9, **characterized in that** the conduit (2) is provided with a stop (24) intended to limit the travel of the slider (3A) towards the inlet port (21) of the conduit (2) in its first position, the stop (24) being located at a threshold of the inlet port (21) of the conduit (2).

11. The injector (1) according to any one of claims 1 or 2, **characterized in that** the mobile member (3) comprises a tongue (3B) disposed inside the conduit (2), obliquely with respect to the main axis (X), the tongue (3B) being configured to be moved in flexion around an axis (Z) perpendicular to the main axis (X) of the conduit (2).

12. The injector (1) according to the preceding claim, **characterized in that** the tongue (3B) has a first edge (37) fixed to an inner wall of the conduit (2) and a free edge (38) which opens into the outlet port (22), the free edge (38) being configured to be moved with respect to the outlet port (22) in translation along a direction (Y2) perpendicular to the main axis (X), and/or in rotation around the axis (Z).

13. The injector (1) according to the preceding claim, **characterized in that** the inlet port (21) and the outlet port (22) each have the shape of a passage having an axis which is coincident with the main axis (X) of the conduit (2).

14. A tank (10) comprising an injector (1) according to any one of claims 1 to 13.
